# EUROPÄISCHE PATENTSCHRIFT

(11) **EP 2 143 357 B1**
(45) Veröffentlichungstag und Bekanntmachung des Hinweises auf die Patenterteilung: **05.10.2016**
(21) Anmeldenummer: 09008855.0
(22) Anmeldetag: 07.07.2009
(51) Int. Cl.: A47F 5/08, A47B 96/14

(54) **Längsprofil, Einsteckhülse sowie Tragkonstruktion aus einem Längsprofil und einer Einsteckhülse**
Lateral profile, plug-in cover and bearing construction from a lateral profile and plug-in cover
Profilé longitudinal, douille enfichable et construction portante à partir d'un profilé longitudinal et d'une douille enfichable

(30) Priorität: 10.07.2008 DE 102008032433
(43) Veröffentlichungstag der Anmeldung: 13.01.2010
(73) Patentinhaber: Shop Systems GmbH, 88677 Markdorf (DE)
(72) Erfinder: Knoblauch, Rita, 88677 Markdorf (DE); Remensperger, Eugen, 88069 Tettnang (DE); Klein, Michael, 88281 Fenken (DE)
(74) Vertreter: Otten, Roth, Dobler & Partner mbB Patentanwälte

(56) Entgegenhaltungen:
- DE-U1-202004 017 332
- US-A- 3 562 970
- US-A- 3 714 748

## Beschreibung

Die Erfindung betrifft eine Tragkonstruktion nach dem Oberbegriff des Anspruchs 1.

### Stand der Technik

Aus dem deutschen Gebrauchsmuster 20 2004 017 332 oder der US 3,562,970 ist eine Unterkonstruktion als stützender Aufbau für eine Displaywand bekannt.

An der Unterkonstruktion sind eine Vielzahl systematisch angebrachter Tragvorrichtungen vorgesehen, die zum direkten oder indirekten Aufhängen von Artikeln oder zur Halterung einer Ablage bestimmt sind.

Die Unterkonstruktion besitzt Stützmittel in Form von hohlen Vertikalstützen mit jeweils auf einer in den Raum gerichteten Fläche vorgesehenen Aussparung zum Einsetzen eines Halters, der im Stützmittel fest eingebaut ist.

In die Hülse ist eine Steckaufnahme eingesetzt, in welche ein Tragarm sich arretierbar einstecken lässt.

### Aufgabe und Vorteile der Erfindung

Der Erfindung liegt die Aufgabe zugrunde, insbesondere den Aufbau einer Displaywand mit einer stützenden Unterkonstruktion einfacher zu gestalten.

Diese Aufgabe wird durch die Merkmale des Anspruchs 1 gelöst.

In den abhängigen Ansprüchen sind vorteilhafte und zweckmäßige Weiterbildungen der Erfindung angegeben.

Die Erfindung geht von einem Längsprofil für eine Displaywand zum Anbringen von Tragelementen für die Präsentation von Waren aus. Das Längsprofil umfasst Befestigungsmittel für Wandelemente und Anbringmittel für die Anordnung von Einsteckhülsen, in welche z. B. ein Tragarm eines Tragelements arretierbar eingesteckt werden kann.

Der Kern der Erfindung liegt darin, dass das Längsprofil auf einer Displayseite, an der eine Displaywand angebracht werden kann, eine längsverlaufende Öffnung aufweist, die sich zumindest über einen Großteil der Länge des Längsprofils durchgehend erstreckt, und dass an gegenüberliegenden Seitenwänden des Längsprofils in Längsrichtung nutenartige Führungskanäle ausgebildet sind, die z. B. über die Stirn des Längsprofils zugänglich sind und in welche die Einsteckhülsen insbesondere stirnseitig einschiebbar sind, wobei sich die Einsteckhülsen im eingeschobenen Zustand in den Führungskanälen abstützen.

Damit wird auf einfache Weise eine Befestigungsmöglichkeit für Einsteckhülsen bereitgestellt, die vergleichsweise hoch belastbar ist.

Die Führungskanäle stellen dabei die Abstützkräfte bereit. Die Führungskanäle müssen nicht zwangsläufig aus durchgehenden Wandabschnitten bestehen. Es ist denkbar, dass die Führungskanäle zumindest abschnittsweise unterbrochene Wandbereiche aufweisen.

Die Führungskanäle können so ausgebildet sein, dass eine Einsteckhülse sich entweder stirnseitig und/oder von vorne einschieben lässt.

Bei einer Einschiebbarkeit stirnseitig kann der Führungskanal durchgehende Wandbereiche aufweisen, die die Nutform erzeugen.

Um ein Einsetzen von vorne zu ermöglichen, sollten systematische Aussparungen vorgesehen sein, die ein Einführen einer Einsteckhülse von vorne gewährleisten, wobei nach dem Einsteckvorgang die Einsteckhülse in einfacher Weise entlang des Längsprofils in durchgehende Wandbereiche verschiebbar ist, um so Belastungskräfte, die auf sie wirken, an das Längsprofil weitergeben zu können. In diesem Zusammenhang ist es auch denkbar, dass das Längsprofil an einer vorgegebenen Stelle eine Aussparung aufweist, um sozusagen ein Einfädeln einer Einsteckhülse von vorne und daran anschließend ein Einschieben in die Führungskanäle zu ermöglichen. Zum Einstecken einer Einsteckhülse in die Führungskanäle kann die Einsteckhülse auch von vorne betrachtet mehrere Aussparungen in den Führungskanälen nutzen mit einer entsprechenden Unterteilung an der Einsteckhülse. Es ist auch möglich, dass die Führungskanäle von der Displayseite aus betrachtet und Haltebereiche einer Einsteckhülse für die Anordnung in den Führungskanälen zumindest abschnittsweise kammartig aufeinander abgestimmt sind, um ein Einsetzen der Einsteckhülse von der Displayseite ausführen zu können.

Einsteckhülsen sollten sich immer wie eine Art Nutenstein zumindest abschnittsweise in den seitlichen Führungskanälen verschieben lassen. Damit können für Einsteckhülsen beliebige Positionen entlang zumindest eines Abschnitts der Längsprofilerstreckung realisiert werden.

In einer bevorzugten Ausgestaltung der Erfindung ist ein Führungskanal durch einen ersten Steg, der eine Außenseite des Längsprofils bildet, und einen dem ersten Steg gegenüberliegend und innerhalb des Längsprofils angeordneten zweiten Steg ausgebildet. Der Führungskanal weist damit eine lichte Weite auf, die geringer ist als die lichte Weite des Längsprofils insgesamt in Richtung Displayseite betrachtet. Damit kann die Breite des Führungskanals, die durch den Abstand von seitlichen Wandungsbereichen definiert wird, so eingestellt werden, dass eine notwendige Dimensionierung der Einsteckhülse materialoptimiert ist. Für vorgegebene Belastungen kann es vollkommen ausreichend sein, mit einem vergleichsweise schmalen Führungskanal zu arbeiten, wobei entsprechende Haltebereiche an einer Einsteckhülse ebenfalls dünnwandig ausgebildet sind.

Auch über die Tiefe des nutartigen Führungskanals kann die Belastbarkeit für Einsteckhülsen optimiert werden.

Um eine bestmögliche Fixierung einer Einsteckhülse in den Führungskanälen zu erreichen, wird im Weiteren vorgeschlagen, dass sich ein Führungskanal zu seiner offenen Längsseite hin verjüngt. Dies kann symmetrisch oder unsymmetrisch erfolgen. Durch eine Verjüngung wird erreicht, dass eine eingesteckte Einsteckhülse in einer Ebene, in welcher sich die Displayseite erstreckt und senkrecht zu der Einschubrichtung lagefixiert ist. Vorzugsweise liegen sich die offenen Längsseiten der Führungskanäle gegenüber.

Zum einfachen Aufbau einer Unterkonstruktion einer Displaywand aus einer Mehrzahl von Längsprofilen wird überdies vorgeschlagen, dass an Wandabschnitten seitlich zur Displayseite Befestigungsorgane für Querverbinder zur Verbindung insbesondere zwei parallel angeordneter Längsprofile vorgesehen sind. Hierzu ist es vorteilhaft, wenn seitlich an den Längsprofilen in der Art, wie die Ausgestaltung der Führungskanäle, längsverlaufende, nutenartige Kanäle vorgesehen sind. In diese können dann Querverbinder, die sich von Längsprofil zu Längsprofil erstrecken, einfach eingeschoben werden.

Zur Fixierung der Querverbinder kann es ausreichend sein, dass diese nach dem Einschieben in den nutenartigen Kanälen einfach mit einer Schraube lagefixiert werden.

Um eine weitere Verbesserung der Fixierung von eingeschobenen Einsteckhülsen in das Längsprofil zu erreichen, wird darüber hinaus vorgeschlagen, dass auf der der Displayseite gegenüberliegenden Wand des Längsprofils auf der Innenseite zumindest ein Anschlagsteg vorgesehen ist. Im eingeschobenen Zustand kann sich daran eine Einsteckhülse zusätzlich zu Haltebereichen in den Führungskanälen abstützen.

In einer besonders bevorzugten Ausgestaltung der Erfindung sind im Führungskanal in vorgegebenen Abständen Bohrungen für Befestigungsschrauben vorgesehen. Damit kann nach dem Einschieben einer Einsteckhülse diese lagefixiert werden. Die Bohrungen können mit einem auf ein Aussengwinde der Befestigungsschrauben abgestimmten Innengewinde versehen sein.

Zur Befestigung einer Displaywand an der Displayseite des Längsprofils wird überdies vorgeschlagen, dass gesonderte Befestigungsabschnitte zum Montieren einer Displaywand, insbesondere über Schrauben vorgesehen sind.

Die Befestigungsabschnitte können dabei gleichzeitig eine Seite der längsverlaufenden, nutartigen Kanäle bilden, die für die Querverbinder ausgebildet sind.

Ein Längsprofil kann symmetrisch entlang der Längsachse aufgebaut sein. Eine Symmetrieebene kann senkrecht zur Displayseite liegen oder parallel dazu, beispielsweise durch eine der Displayseite gegenüberliegenden Wand. Durch diese Maßnahme ist prinzipiell eine Doppelbeblankung eines Längsprofils möglich, wobei sich auf eine Mittelwand bezogen, Führungskanalpaare beidseitig erstrecken.

Ein weiterer wesentlicher Aspekt der Erfindung betrifft die Einsteckhülse für das soeben beschriebene Längsprofil, das einen Einsteckabschnitt besitzt, der eine Einstecköffnung, z.B. einen Schlitz für einen Tragarm umfasst.

Die Einsteckhülse weist in Bezug auf den Einsteckabschnitt Haltebereiche auf, die sich in längs angeordnete Führungskanäle des Längsprofils einschieben lassen und die Haltekraft für eine eingeschobene Einsteckhülse in dem Längsprofil bereitstellen. Der Einsteckabschnitt kann einen Längs- oder einen Querschlitz zum Einstecken eines Tragelementes aufweisen. Andere Formen, insbesondere runde Formen, sind ebenfalls denkbar. Die Haltebereiche für die Führungskanäle können in ihrer Ausdehnung insbesondere entlang der Führungskanäle auf eine vorgegebene Haltekraft abgestimmt sein. Je größer der Abschnitt ist, in welchem sich der Haltebereich der Einsteckhülse im Führungskanal erstreckt, desto belastbarer ist die Einsteckhülse. Weitere Dimensionierungsmöglichkeit ist die Dicke des Haltebereichs, die auf die Breite der nutenartigen Führungskanäle abgestimmt sein sollte, sowie die laterale Erstreckung in die Führungskanäle hinein, die letztlich durch die Tiefe der Führungskanäle begrenzt wird.

In einer besonders bevorzugten Ausgestaltung der Erfindung sind die Haltebereiche an einem Flanschelement ausgebildet, zu welchen quer, insbesondere senkrecht dazu, sich der Einsteckabschnitt erstreckt. Über die Größe des Flansches kann wiederum die Belastbarkeit der Einsteckhülse dimensioniert werden.

Außerdem bevorzugt ist es, wenn sich das Flanschelement in einer Einsteckrichtung des Einsteckabschnitts betrachtet über eine seitliche Begrenzung des Einsteckabschnitts hinaus erstreckt. Das führt zu verbesserten Hebelverhältnissen an einer eingeschobenen Einsteckhülse.

Ein weiterer Kernaspekt der Erfindung bezieht sich auf eine Tragkonstruktion für eine Displaywand mit einem Längsprofil und einer Einsteckhülse. Vorzugsweise weist die Tragkonstruktion eine Vielzahl von Längsprofilen und Einsteckhülsen auf.

In einer besonders bevorzugten Ausgestaltung der Erfindung sind Haltebereiche an einer Einsteckhülse im Querschnitt senkrecht zu ihrer Einschubrichtung in ein Längsprofil betrachtet der Form der Führungskanäle nachgebildet. Damit kann ein satter Sitz der Haltebereiche und damit der Einsteckhülse in den Führungskanälen für die Einsteckhülse gewährleistet werden. Um eine laterale Fixierung der Einsteckhülsen zu ermöglichen, wird überdies vorgeschlagen, dass die Einsteckbereiche seitlich quer zu einer vorgesehenen Einschubrichtung betrachtet eine Hinterschneidung aufweisen. Zum Beispiel sind die Führungskanäle nutenartig so angeordnet, dass die Öffnungen der Führungskanäle sich gegenüber liegen und nach außen hin eine größere, lichte Weite bekommen, sich also aufweiten. Die Haltebereiche der Einsteckhülsen sind vorteilhafterweise mit einer entsprechenden Außenkontur im Querschnitt ausgebildet. Damit ist die Position von senkrecht zu einer Verschieberichtung in den Führungskanälen eingesteckten Einsteckhülsen lateral festgelegt. Lediglich eine Verschiebung entlang der nutenartigen Führungskanäle ist noch möglich.

Sitzt die Einsteckhülse an der vorbestimmten Position, kann diese dann im Führungskanal z.B. durch eine Schraube oder mehrere Schrauben fixiert werden, gegebenenfalls auch an im Raster vorhandenen Bohrungen und entsprechenden, bereits vorgesehenen Gewinden in den Haltebereichen der Einsteckhülse.

### Figurenbeschreibung

Anhand der in den Figuren gezeigten Ausführungsbeispiele sind weiterer Merkmale und Vorteile der Erfindung näher erläutert. Im Einzelnen zeigt:
- Figur 1: einen Ausschnitt einer erfindungsgemäßen Tragkonstruktion mit einer Displaywand im Schnitt,
- Figur 2: stirnseitig eine Profilschiene der in Figur 1 gezeigten Tragkonstruktion,
- Figur 3: eine Vertikal-Buchse der erfindungsgemäßen Tragkonstruktion von oben,
- Figur 4 und 5: jeweils einen Ausschnitt einer Tragkonstruktion mit einer Horizontal-Buchse bzw. einer Vertikal-Buchse an jeder Profilschiene,
- Figur 6: einen unteren Endabschnitt einer Tragkonstruktion in einer Vorderansicht mit zwei über Verbindungselemente verbundenen Profilschienen und
- Figur 7: die Anordnung gemäß Figur 6 in einem Querschnitt im Bereich einer Wandanbindung einer der Profilschienen.

Figur 1 zeigt eine erfindungsgemäße Tragkonstruktion 1 mit einer Profilschiene 2 und einer daran fest angebrachten Buchse 3 mit einer Einstecköffnung 23a. Über die Tragkonstruktion 1 ist eine Displaywand aufgenommen, die zur Veranschaulichung beispielhaft in zwei unterschiedlichen Varianten gezeigt ist. Die Displaywand ist auf der einen Seite der Buchse 3 zweilagig durch Gipskartonplatten 4 und 5 und auf der anderen Seite der Buchse 3 durch eine Holzpaneele 6 gebildet.

An ebenen Wandungsabschnitten einer Vorderseite 7 der Profilschiene 2, seitlich neben einer Öffnung 7a in der Vorderseite 7, erfolgt die Anbringung der Displaywand beispielsweise über Befestigungsschrauben 8, 9, welche die Vorderseite 7 durchgreifen. Gegebenenfalls kann die Anbringung der Displaywand auch durch Kleben oder eine andere Befestigungsart erfolgen. Mit der Profilschiene 2 können auch andere z.B. Trockenbauprofile entsprechend verbunden werden.

Zwischen der Vorderseite 7 und einer gegenüberliegenden Rückwand 12 sind Seitenwände 13, 14 mit nach innen gerichteten Führungskanälen 15, 16 in Form von nutartigen Vertiefungen vorhanden. Die Führungskanäle 15, 16 sind gegenüberliegend mit ihrer offenen Seite zueinander ausgerichtet.

Die Führungskanäle 15, 16 werden durch einen vorderen Steg 15a bzw. 16a und einen dazu beabstandeten in Richtung der Rückwand 12 liegenden hinteren Steg 15b bzw. 16b begrenzt. Die Führungskanäle 15, 16 verjüngen sich zu ihrer offenen Seite hin, hier beispielsweise durch schräg zueinander geneigt verlaufende Abschnitte der Stegabschnitte 15a, 15b, 16a, 16b.

An der insbesondere aus einem Metall z.B. einem Aluminiumwerkstoff gebildeten Profilschiene 2 kann die Buchse 3 in positionsgenauer Ausrichtung zur Profilschiene 2 in einer von einer Mehrzahl möglichen Anbringstellen befestigt sein. Hierzu kann die Buchse 3 von der Vorderseite 7 an der Profilschiene 2 angebracht werden oder entsprechend von einem stirnseitigen Ende bzw. von oben, wobei die Buchse 3 so zur Profilschiene 2 positionierbar ist, dass seitlich abstehende Haltebereiche 21, 22 der Buchse 3 in nutartige Führungskanälen 15 und 16 der Profilschiene 2 passend einsetzbar bzw. ggf. darin bis zu einer gewünschten Anbringposition verschoben werden können. Mit der jeweils angebrachten Horizontal- bzw. Vertikal-Buchse 3 bzw. 32, 33, 34, 35 wird eine Einstecköffnung 23a in Quer- oder Längsausrichtung zur Längsachse der Profilschiene 2 bzw. 30, 31 zum Einstecken eines nicht gezeigten Tragelements zur Präsentation von Waren bereitgestellt.

Die Buchse 3 wird über Befestigungsschrauben 10, 11 von vorne über entsprechende Schraublöcher 17, 18 in Stegabschnitten 15a, 15b, 16a, 16b der Führungskanäle 15, 16 und entsprechende Schraublöcher 21a und 22a in der Buchse angeschraubt, wobei entsprechende auf die Schraubengewinde abgestimmte Gewindeabschnitte in z.B. den Stegabschnitten 15b, 16b vorhanden sein können. Für eine Abstützung der angebrachten Horizontal-Buchse 3 gemäß Figur 1 sind Anlageabschnitte 24, 25 vorhanden, welche an nach vorne abstehenden Stegen 26, 27 innen an der Rückwand 12 abstützend angrenzen.

Figur 3 zeigt eine Vertikal-Buchse 3 in Einzeldarstellung für die Ausbildung einer Einstecköffnung 23a Form eines Rechteckschlitzes.

Die Vertikal-Buchse 3 umfasst einen Einsteckabschnitt 19 mit einem Aufnahmeteil 19a, auf das eine Buchsenabdeckung 23 aufsteckbar ist, und einen Flanschabschnitt 20, an welchem die Haltebereiche 21, 22 ausgebildet sind. Im Bereich der Haltebereiche 21, 22 sind außerdem Bohrungen 21a bzw. 22a vorgesehen, über welche mit den Anbringschrauben 10 die Buchse 3 fest mit der Profilschiene 2 verschraubbar ist, wobei die Bohrungen 21a bzw. 22a mit den Schraublöchern 17, 18 fluchten. Für eine flexible Positionierung der Buchse 3 entlang der Profilschiene 2 sind in der Profilschiene 2 eine Vielzahl von Schraublöchern 17, 18 vorhanden, wobei der Abstand von in Längserstreckung der Profilschiene 2 fluchtenden Schraublöchern auf den Abstand von übereinanderliegenden Bohrungen an dem Haltebereich 21 bzw. 22 abgestimmt ist.

Wie aus Figur 1 außerdem ersichtlich ist, reicht die Horizontal-Buchse 3 im angebrachten Zustand der Displaywand durch eine passende Ausnehmung in der Displaywand bzw. dem jeweils vorhandenen Wandelement 4,5 bzw. 6. Die Buchsenabdeckung 23 umfasst zudem einen umlaufenden Kragen, welcher im aufgesteckten Zustand an einer Außenseite der Displaywand anliegt.

Zur rückseitigen Fixierung beispielsweise der Holzpaneele 6 an der Profilschiene 2 kann ein Bügelhalter 28 rückwärtig an der Holzpaneele 6 verschraubt sein und lösbar verrastet verbunden mit einem nach hinten abstehenden Steg 29 der Profilschiene 2.

Figur 4 veranschaulicht in einer Vorderansicht die Profilschiene 2 mit der daran über die Anbringschrauben 10 fest angebrachten Horizontalbuchse bzw. Figur 5 zeigt eine angebrachte Vertikal-Buchse.

Figur 6 und Figur 7 zeigen eine Anordnung mit zwei in einem definierten Abstand zueinander parallel und senkrecht verlaufenden Profilschienen 30, 31. Die beiden Profilschienen 30, 31 sind jeweils gemäß der Profilschiene 2 aufgebaut, wobei bei beiden Profilschienen 30, 31 auf gleicher Höhe in Längserstreckung der beiden Profilschienen 30, 31 jeweils eine Vertikal-Buchse 32, 33 angebracht ist und versetzt jeweils eine Horizontal-Buchse 34, 35. Zur Stabilisierung bzw. exakten Abstandspositionierung zueinander sind die beiden Profilschienen 30, 31 über zwei beabstandete Querverbinder 36, 37 jeweils endseitig mit den Profilschienen 30 und 31 verbunden. Für eine exakte Nivellierung bzw. Ausrichtung und Abstützung der Profilschienen 30, 31 sind daran hier beispielsweise jeweils drei Stellfüße 38 am unteren Ende vorgesehen. Es sind aber auch weniger oder mehr Stellfüße pro Profilschiene denkbar. Die Stellfüße 38 sind unten in die Profilschienen 30, 31 einschraubbar bzw. herausschraubbar, um ggf. Unebenheiten einer Abstellfläche für die Profilschienen 30, 31 ausgleichen zu können. In Figur 7 ist an der Profilschiene 30 beispielhaft dargestellt ein Haltewinkel 39 gezeigt, welcher über Schrauben 40 an einer Wand 41 anschraubbar ist, wobei der Haltewinkel 39 fest mit den seitlichen Bereichen der Profilschiene 30 verbunden ist.

Die Querverbinder 36, 37 können wie in Figur 7 dargestellt, durch Hohlprofile gebildet sein, wobei über Steckadapter 42 die Verbindung der Querverbinder 37 mit den Profilschienen 30, 31 erfolgt. Hierzu sind die Steckadapter 42 mit einem Einsteckabschnitt versehen, welcher passend auf jeweils an Seiten der Profilschienen 30, 31 ausgebildeten Führungsnuten 43 einbringbar ist.

Entsprechende Nuten sind auch an der Profilschiene 2 außen an den Seitenwänden 13, 14 vorhanden.

### Bezugszeichenliste:

- 1: Tragkonstruktion
- 2: Profilschiene / Längsprofil
- 3: Buchse / Einsteckhülse
- 4: Gipskartonplatte
- 5: Gipskartonplatte
- 6: Holzpaneele
- 7: Vorderseite
- 7a: Öffnung
- 8: Befestigungsschraube
- 9: Befestigungsschraube
- 10: Anbringschraube
- 11: Anbringschraube
- 12: Rückwand
- 13: Seitenwand
- 14: Seitenwand
- 15: Führungskanal
- 15a: Stegabschnitt
- 15b: Stegabschnitt
- 16: Führungskanal
- 16a: Stegabschnitt
- 16b: Stegabschnitt
- 17: Schraubloch
- 18: Schraubloch
- 19: Einsteckabschnitt
- 19a: Aufnahmeteil
- 20: Flanschabschnitt
- 21: Haltebereich
- 21a: Bohrung
- 22: Haltebereich
- 22a: Bohrung
- 23: Buchsenabdeckung
- 23a: Einstecköffnung
- 24: Anlageabschnitt
- 25: Anlageabschnitt
- 26: Steg
- 27: Steg
- 28: Bügelhalter
- 29: Steg
- 30: Profilschiene
- 31: Profilschiene
- 32: Buchse / Einsteckhülse
- 33: Buchse / Einsteckhülse
- 34: Buchse / Einsteckhülse
- 35: Buchse / Einsteckhülse
- 36: Querverbinder
- 37: Querverbinder
- 38: Stellfuß
- 39: Haltewinkel
- 40: Schraube
- 41: Wand
- 42: Steckadapter
- 43: Führungsnut

## Patentansprüche

1. Tragkonstruktion für eine Displaywand (4, 5, 6) zum Anbringen von Tragelementen für die Präsentation von Waren mit einem Längsprofil (2, 30, 31) für die Displaywand (4, 5, 6) und mit einer Einsteckhülse (3, 32, 33, 34, 35) für das Längsprofil (2, 30, 31), wobei das Längsprofil (2, 30, 31) Befestigungsmittel für Wandelemente und Anbringmittel für die Anordnung von Einsteckhülsen (3, 32, 33, 34, 35) aufweist, in welche ein Tragelement arretierbar eingesteckt werden kann, und das Längsprofil (2, 30, 31) auf einer Displayseite, an der eine Displaywand (4, 5, 6) angebracht werden kann, eine längsverlaufende Öffnung (7a) aufweist, die sich zumindest über einen Großteil der Länge des Längsprofils (2, 30, 31) durchgehend erstreckt, und dass an gegenüberliegenden Seitenwänden (13, 14) des Längsprofils (2, 30, 31) in Längsrichtung nutenartige Führungskanäle (15, 16) ausgebildet sind, in welche die Einsteckhülsen (3, 32, 33, 34, 35) einschiebbar sind, wobei sich die Einsteckhülsen (3, 32, 33, 34, 35) im eingeschobenen Zustand in den Führungskanälen (15, 16) abstützen, wobei die Einsteckhülse (3, 32, 33, 34, 35) einen Einsteckabschnitt (19) aufweist, der eine Einstecköffnung (23a) für ein Tragelement besitzt, und in Bezug auf den Einsteckabschnitt (19) quer angeordnete Haltebereiche (21, 22) vorgesehen sind, die sich in die Führungskanäle (15, 16) des Längsprofils (2, 30, 31) einschieben lassen und die Haltekräfte für eine in das Längsprofil (2, 30, 31) eingeschobene Einsteckhülse (3, 32, 33, 34, 35) bereitstellen, **dadurch gekennzeichnet, dass** mehrere Einsteckhülsen (3, 32, 33, 34, 35) an dem Längsprofil (2, 30, 31) anbringbar sind, wobei für die Einsteckhülsen (3, 32, 33, 34, 35) beliebige Positionen entlang zumindest eines Abschnitts einer Längsprofilerstreckung realisiert sind, und eine Einsteckhülse (3, 32, 33, 34, 35) in positionsgenauer Ausrichtung zum Längsprofil (2, 30, 31) in einer von einer Mehrzahl möglichen Anbringstellen befestigbar ist.

2. Tragkonstruktion nach Anspruch 1, **dadurch gekennzeichnet, dass** ein Führungskanal (15, 16) durch einen ersten Steg (15a, 16a), der eine Außenseite des Längsprofils (2, 30, 31) bildet, und einen dem ersten Steg (15a, 16a) gegenüberliegend und innerhalb des Längsprofils (2, 30, 31) angeordneten zweiten Steg (15b, 16b) ausgebildet ist.

3. Tragkonstruktion nach einem der vorhergehenden Ansprüche, **dadurch gekennzeichnet, dass** sich ein Führungskanal (15, 16) zu einer offenen Längsseite hin verjüngt.

4. Tragkonstruktion nach einem der vorhergehenden Ansprüche, **dadurch gekennzeichnet, dass** an Wandabschnitten des Längsprofils (2, 30, 31) seitlich zur Displayseite Befestigungsorgane (42) für Querverbinder (36, 37) zur Verbindung mehrerer, insbesondere zwei parallel angeordneter Längsprofile (30, 31) vorgesehen sind.

5. Tragkonstruktion nach einem der vorhergehenden Ansprüche, **dadurch gekennzeichnet, dass** auf der der Displayseite gegenüberliegenden Wand (12) des Längsprofils (2, 30, 31) auf der Innenseite zumindest ein Anschlagsteg (26, 27) vorgesehen ist.

6. Tragkonstruktion nach einem der vorhergehenden Ansprüche, **dadurch gekennzeichnet, dass** ein Führungskanal (15, 15) in vorgegebenen Abständen Bohrungen (17, 18) für Befestigungsschrauben (10, 11) aufweist.

7. Tragkonstruktion nach einem der vorhergehenden Ansprüche, **dadurch gekennzeichnet, dass** auf der Displayseite des Längsprofils (2, 30, 31) Befestigungsabschnitte für eine Displaywand (4, 5, 6) vorgesehen sind.

8. Tragkonstruktion nach einem der vorhergehenden Ansprüche, **dadurch gekennzeichnet, dass** das Längsprofil (2, 30, 31) symmetrisch entlang der Längsachse aufgebaut ist.

9. Tragkonstruktion nach einen der vorhergehenden Ansprüche, **dadurch gekennzeichnet, dass** eine Einsteckhülse (3, 32, 33, 34, 35) für genau ein Trageelement ausgebildet ist.

10. Tragkonstruktion nach einem der vorhergehenden Ansprüche, **dadurch gekennzeichnet, dass** die Haltebereiche (21, 22) an einem Flanschelement (20) ausgebildet sind, zu welchem quer, insbesondere senkrecht dazu sich der Einsteckabschnitt (19) erstreckt.

11. Tragkonstruktion Einsteckhülse nach einem der Ansprüche 9 oder 10, **dadurch gekennzeichnet, dass** sich das Flanschelement (23) in einer Einsteckrichtung des Einsteckabschnitts (19) betrachtet über eine seitliche Begrenzung des Einsteckabschnitts (19) hinaus erstreckt.

12. Tragkonstruktion nach einem der vorhergehenden Ansprüche, **dadurch gekennzeichnet, dass** die Haltebereiche (21, 22) im Querschnitt senkrecht zu ihrer vorgesehenen Einschubrichtung in ein Längsprofil (2, 30, 31) betrachtet der Form der nutenartigen Führungskanäle (15, 16) entsprechen.

13. Tragkonstruktion nach einem der vorhergehenden Ansprüche, **dadurch gekennzeichnet, dass** die Haltebereiche (21, 22) seitlich quer zu einer vorgesehenen Einschubrichtung betrachtet eine Hinterschneidung aufweisen.

## Claims

1. Support construction for a display wall (4, 5, 6) for fitting support elements for the presentation of goods, with a longitudinal profile (2, 30, 31) for the display wall (4, 5, 6) and with an adjusting sleeve (3, 32, 33, 34, 35) for the longitudinal profile (2, 30, 31), wherein the longitudinal profile (2, 30, 31) comprises fitting means for wall elements and attachment means for the arrangement of adjusting sleeves (3, 32, 33, 34, 35), into which a support element can be pushed and arrested, and the longitudinal profile (2, 30, 31) on a display side, on which a display wall (4, 5, 6) can be arranged, comprising a longitudinally extending opening (7a) that continuously extends at least across the best part of the length of the longitudinal profile (2, 30, 31), and in that groove-like guide channels (15, 16) are formed on opposite side walls (13, 14) of the longitudinal profile (2, 30, 31) in longitudinal direction, into which the adjusting sleeves (3,32,33,34,35) can be pushed, wherein the adjusting sleeves (3, 32, 33, 34, 35) are supported in the guide channels (15, 16) in the pushed-in condition, wherein the adjusting sleeve (3, 32, 33, 34, 35) comprises an insertion section (19) that has an insertion opening (23a) for a support element, and in that holding areas (21, 22) arranged transverse in relation to the insertion section (19) are envisaged, which can be pushed into the guide channels (15, 16) of the longitudinal profile (2, 30, 31) and provide the holding forces for an adjusting sleeve (3, 32, 33, 34, 35) pushed into the longitudinal profile (2, 30, 31), **characterised in that** several adjusting sleeves (3, 32, 33, 34, 35) can be attached to the longitudinal profile (2, 30, 31), wherein any positions along at least one section of a longitudinal profile expansion can be realised for the adjusting sleeves (3, 32, 33, 34, 35), and an adjusting sleeve (3, 32, 33, 34, 35) can be fitted in precise positional alignment with the longitudinal profile (2, 30, 31) at one of a multitude of possible fitting points.

2. Support construction according to claim 1, **characterised in that** a guide channel (15, 16) is formed by a first bridge (15a, 16a) that forms an outside of the longitudinal profile (2, 30, 31), and a second bridge (15b, 16b) is arranged inside the longitudinal profile (2, 30, 31) opposite the first bridge (15a, 16a).

3. Support construction according to one of the preceding claims, **characterised in that** a guide channel (15, 16) tapers towards an open longitudinal side.

4. Support construction according to one of the preceding claims, **characterised in that** fitting organs (42) for cross connectors (36, 37) for connecting several, in particular two longitudinal profiles (30, 31) arranged in parallel, are envisaged on wall sections of the longitudinal profile (2, 30, 31) to the side of the display site.

5. Support construction according to one of the preceding claims, **characterised in that** at least one stop ridge (26, 27) is envisaged on the inside of the wall (12) of the longitudinal profile (2, 30, 31) opposite the display side.

6. Support construction according to one of the preceding claims, **characterised in that** a guide channel (15, 16) comprises bores (17, 18) for fitting screws (10, 11) at predetermined intervals.

7. Support construction according to one of the preceding claims, **characterised in that** fitting sections for a display wall (4, 5, 6) are envisaged on the display side of the longitudinal profile (2, 30, 31).

8. Support construction according to one of the preceding claims, **characterised in that** the longitudinal profile (2, 30, 31) is constructed symmetrically along the longitudinal axis.

9. Support construction according to one of the preceding claims, **characterised in that** an adjusting sleeve (3, 32, 33, 34, 35) for precisely one support element is provided.

10. Support construction according to one of the preceding claims, **characterised in that** the holding areas (21, 22) are formed on a flange element (20), in relation to which the insertion section (19) extends transversely, in particular vertically.

11. Support construction adjusting sleeve according to one of the claims 9 or 10, **characterised in that** the flange element (20) extends further than a side limitation of the insertion section (19) when viewed in an insertion direction of the insertion section (19).

12. Support construction according to one of the preceding claims, **characterised in that** the cross-section of the holding areas (21, 22) equal the shape of the groove-like guide channels (15, 16) when viewed vertically to their envisaged insertion direction into a longitudinal profile (2, 30, 31).

13. Support construction according to one of the preceding claims, **characterised in that** the holding areas (21, 22) comprise an undercut when viewed sideways transverse to an envisaged insertion direction.

## Revendications

1. Construction portante pour une paroi de présentation (4, 5, 6) permettant le montage d'éléments de support pour la présentation de marchandises, comprenant un profilé longitudinal (2, 30, 31) pour la paroi de présentation (4, 5, 6) et une douille d'enfichage (3, 32, 33, 34, 35) pour le profilé longitudinal (2, 30, 31), le profilé longitudinal (2, 30, 31) comprenant des moyens de fixation pour des éléments de paroi et des moyens de montage pour l'agencement de douilles d'enfichage (3, 32, 33, 34, 35) dans lesquelles un élément de support peut être enfiché de manière à y être bloqué, et le profilé longitudinal (2, 30, 31) présente, sur un côté de présentation sur lequel peut être montée une paroi de présentation (4, 5, 6), une ouverture (7a) s'étendant longitudinalement et qui s'étend de façon continue au moins sur une majeure partie de la longueur du profilé longitudinal (2, 30, 31), et des canaux de guidage (15, 16) du type rainure, dans lesquels les douilles d'enfichage (3, 32, 33, 34, 35) peuvent être insérées, sont formés sur des parois latérales (13, 14) opposées du profilé longitudinal (2, 30 31), les douilles d'enfichage (3, 32, 33, 34, 35), une fois insérées, étant en appui dans les canaux de guidage (15, 16), la douille d'enfichage (3, 32, 33, 34, 35) comprenant une section d'enfichage (19) qui possède une ouverture d'enfichage (23a) pour un élément de support, et des zones de retenue (21, 22) agencées transversalement par rapport à la section d'enfichage (19) étant prévues, lesquelles zones peuvent être insérées dans les canaux de guidage (15, 16) du profilé longitudinal (2, 30, 31) et fournissent les forces de retenue pour une douille d'enfichage (3, 32, 33, 34, 35) insérée dans le profilé longitudinal (2, 30, 31), **caractérisé en ce que** plusieurs douilles d'enfichage (3, 32, 33, 34, 35) peuvent être montées sur le profilé longitudinal (2, 30, 31), des positions quelconques le long d'au moins une section d'une étendue du profilé longitudinal étant réalisées pour les douilles d'enfichage (3, 32, 33, 34, 35), et une douille d'enfichage (3, 32, 33, 34, 35) pouvant être fixée dans une orientation à position précise par rapport au profilé longitudinal (2, 30, 31) dans un parmi une pluralité de points de montage.

2. Construction portante selon la revendication 1, **caractérisée en ce qu**'un canal de guidage (15, 16) est constitué par une première aile (15a, 16a) qui forme un côté extérieur du profilé longitudinal (2, 30, 31), et une deuxième aile (15b, 16b) opposée à la première aile (15a, 16a) et disposée à l'intérieur du profilé longitudinal (2, 30, 31).

3. Construction portante selon l'une des revendications précédentes, **caractérisée en ce qu'**un canal de guidage (15, 16) se rétrécit en direction d'un côté longitudinal ouvert.

4. Construction portante selon l'une des revendications précédentes, **caractérisée en ce que** sur des sections de paroi du profilé longitudinal (2, 30, 31), latéralement par rapport au côté de présentation, il est prévu des organes de fixation (42) pour des connecteurs transversaux (36, 37) permettant le raccordement de plusieurs profilés longitudinaux, en particulier de deux profilés longitudinaux (30, 31), agencés parallèlement.

5. Construction portante selon l'une des revendications précédentes, **caractérisée en ce qu**'il est prévu sur la paroi (12) du profilé longitudinal (2, 30, 31) opposée au côté de présentation, sur le côté intérieur, au moins une aile de butée (26, 27).

6. Construction portante selon l'une des revendications précédentes, **caractérisée en ce qu**'un canal de guidage (15, 16) présente à intervalles prédéfinis des trous (17, 18) pour des vis de fixation (10, 11).

7. Construction portante selon l'une des revendications précédentes, **caractérisée en ce que** des sections de fixation pour une paroi de présentation (4, 5, 6) sont prévues sur le côté de présentation du profilé longitudinal (2, 30, 31).

8. Construction portante selon l'une des revendications précédentes, **caractérisée en ce que** le profilé longitudinal (2, 30, 31) est conçu de façon symétrique le long de l'axe longitudinal.

9. Construction portante selon l'une des revendications précédentes, **caractérisée en ce qu**'une douille d'enfichage (3, 32, 33, 34, 35) est conçue pour un unique élément de support.

10. Construction portante selon l'une des revendications précédentes, **caractérisée en ce que** les zones de retenue (21, 22) sont formées sur un élément bride (20), par rapport auquel la section d'enfichage (19) s'étend transversalement, en particulier perpendiculairement.

11. Construction portante selon l'une des revendications 9 ou 10, **caractérisée en ce que** l'élément bride (20) s'étend, vu dans une direction d'enfichage de la section d'enfichage (19), au-delà d'une délimitation latérale de la section d'enfichage (19).

12. Construction portante selon l'une des revendications précédentes, **caractérisée en ce que** les zones de retenue (21, 22) correspondent, vues en section transversale perpendiculairement à leur direction d'insertion prévue dans un profilé longitudinal (2, 30, 31), à la forme des canaux de guidage (15, 16) du type rainure.

13. Construction portante selon l'une des revendications précédentes, **caractérisée en ce que** les zones de retenue (21, 22) présentent, vues de côté transversalement à une direction d'insertion prévue, un dégagement.
